# FASCICULE DE BREVET EUROPEEN

(11) **EP 1 497 554 B1**
(45) Date de publication et mention de la délivrance du brevet: **16.07.2008**
(21) Numéro de dépôt: 03725305.1
(22) Date de dépôt: 19.03.2003
(51) Int. Cl.: F02N 11/04

(54) **MONTAGE DE MACHINE ELECTRIQUE TOURNANTE POUR VEHICULE AUTOMOBILE**
MONTAGE EINER ROTIERENDEN ELEKTRISCHEN MASCHINE FÜR EIN AUTOMOBIL-FAHRZEUG
ROTATING ELECTRICAL MACHINE ASSEMBLY FOR A MOTOR VEHICLE

(30) Priorité: 28.03.2002 FR 0203890
(43) Date de publication de la demande: 19.01.2005
(73) Titulaire: VALEO EQUIPEMENTS ELECTRIQUES MOTEUR, 94017 Creteil (FR)
(72) Inventeur: TAUVRON, Fabrice, F-91200 Athis-Mons (FR)
(74) Mandataire: Gamonal, Didier
(86) Numéro de dépôt international: PCT/FR2003/000866
(87) Numéro de publication internationale: WO 2003/083287

(56) Documents cités:
- EP-A- 0 901 923
- GB-A- 456 039
- US-A1- 2001 015 586
- PATENT ABSTRACTS OF JAPAN vol. 013, no. 148 (M-812), 11 avril 1989 (1989-04-11) & JP 63 309768 A (MAZDA MOTOR CORP), 16 décembre 1988 (1988-12-16)

## Description

### Domaine technique de l'invention

La présente invention se rapporte à un montage de machine électrique tournante montée dans la ligne de transmission de mouvement entre le moteur à combustion interne d'un véhicule automobile et une boîte de transmission de mouvement que comporte ce véhicule automobile.

### Etat de la technique

Cette machine comporte, de manière connue, un stator fixe entourant un rotor avec présence d'un entrefer entre la périphérie interne du stator et la périphérie externe du rotor comme décrit dans le document FR-A- 2 782 355.

Dans ce document le rotor de la machine est porté par un volant d'entraînement solidaire en rotation du vilebrequin du moteur à combustion interne. Ce volant est solidaire du plateau de réaction d'un embrayage à friction comportant un disque de friction, appelé friction d'embrayage, doté d'un moyeu cannelé intérieurement pour liaison en rotation avec l'arbre d'entrée d'une boîte de vitesses à commande manuelle ou robotisée. L'embrayage à friction est un organe de coupure et de démarrage du moteur du véhicule automobile.

En position embrayage engagé le mouvement est transmis du vilebrequin à l'arbre d'entrée de la boîte de vitesses, tandis qu'en position embrayage désengagé on réalise une coupure dans la transmission de mouvement entre le vilebrequin et ledit arbre d'entrée pour changer de rapport de vitesses. Lorsque la boîte de vitesses est en position point mort on peut démarrer le moteur du véhicule aucun mouvement n'étant transmis aux roues du véhicule. Il en est de même avec une boîte automatique de transmission de mouvement.

Dans ce cas l'arbre d'entrée est relié à un appareil d'accouplement hydrocinétique.

Plus précisément, comme visible à la figure 1, un appareil d'accouplement hydrocinétique 1 comporte un carter 3 annulaire étanche comportant deux parties 300 et 301 reliées entre elles par un cordon de soudage 303. L'une 300 de ces parties porte des aubes pour formation d'une roue d'impulseur tandis que l'autre partie 301 porte, d'une part, des douilles 31 axialement saillante et intérieurement filetées pour liaison avec un flasque de liaison en rotation avec le vilebrequin du véhicule et, d'autre part, un nez de centrage 30 saillant pour son centrage par rapport au vilebrequin.

A l'intérieur du carter étanche 3 rempli d'huile se trouve une roue de turbine à aubes 210 fixée, ici par rivetage, sur un moyeu 211 cannelé intérieurement pour sa liaison en rotation avec l'arbre d'entrée 201 de la boîte automatique de transmission de mouvement, dont on voit en 340 le carter. Une cloche 14 se fixe de manière étanche sur ce carter 340. Les aubes de la roue de turbine 210 font face aux aubes de la roue d'impulseur 300 en sorte que lorsque le carter 3 est entraîné en rotation par le vilebrequin la roue d'impulseur 300 entraîne en rotation la roue de turbine 210 et l'arbre 201 par circulation de l'huile entre les aubes. Cette circulation d'huile provoque un léger gonflement du carter 3. Les roues 210, 300 appartiennent, de manière connue, à un convertisseur de couple en sorte que l'appareil 1 comporte également une roue de réaction 220 reliée à un manchon de réaction 222 par l'intermédiaire d'une roue libre 221. Il est en outre prévu ici un embrayage de verrouillage 200 appelé Lock-up. Cet embrayage comporte un piston 203 portant une garniture de frottement 204 et est relié, par l'intermédiaire d'un amortisseur de torsion 205 ou rigidement, au moyeu 211.

Ainsi qu'on le sait, notamment après démarrage du véhicule, à une vitesse déterminée ou prédéterminée on verrouille l'embrayage 200 ; la garniture 204 étant alors serrée entre le piston 203 et la paroi transversale en regard de la partie 301 pour éliminer le phénomène de glissement entre les roues 300, 210 et réduire ainsi la consommation du véhicule.

La cloche 14 est destinée à se fixer sur le carter du moteur à combustion interne du véhicule et présente à cet effet un rebord avec des passages 141 pour le montage d'organes de fixation, tels que des vis de fixation, à ce carter avec le plus souvent interposition d'une entretoise.

Dans ce type de réalisation le nez 30 est fermé à son extrémité libre et ne peut donc être traversé par un arbre mené comme décrit à la figure 12 du document EP A 0 901 923.

Dans cete figure 12 de ce document le montage est axialement encombrant.

### Objet de l'invention

Il se pose alors un problème pour monter de manière compacte le rotor de la machine électrique tournante dans la ligne de transmission de mouvement entre le vilebrequin du moteur à combustion interne du véhicule automobile et le carter de l'appareil d'accouplement hydrocinétique.

La présente invention a pour objet de résoudre de manière simple et économique ce problème.

Suivant l'invention un montage de machine électrique tournante pour véhicule automobile comportant un rotor entouré par un stator solidaire d'une entretoise interposée entre le carter du moteur à combustion interne du véhicule automobile présentant un vilebrequin et une cloche est caractérisé en ce que la cloche sert de logement au carter étanche d'un appareil d'accouplement hydrocinétique comportant un nez de centrage saillant axialement et fermé à son extrémité libre, en ce qu'un premier entraîneur relie le vilebrequin du moteur à combustion interne du véhicule automobile à un support rigide portant le rotor de la machine électrique tournante, en ce qu'un deuxième entraîneur est relié au carter de l'appareil d'accouplement hydrocinétique, en ce que les deux entraîneurs sont reliés entre eux par une liaison à coopération de formes comportant un contour d'orientation axiale porté par le premier entraîneur coopérant de manière complémentaire avec un contour antagoniste d'orientation axiale porté par le deuxième entraîneur, en ce que le support rigide est de forme creuse et en ce que le contour et le contour antagoniste pénètrent à l'intérieur du support.

Grâce aux entraîneurs, au support du rotor et aux contours, on obtient un montage simple et rapide permettant l'obtention d'un entrefer précis entre le stator et le rotor.

Ce montage est en outre compact axialement du fait que le contour et le contour antagoniste pénètrent dans le support rigide..

Plus précisément on monte d'abord, d'une part, le premier entraîneur équipé du rotor et du contour sur le vilebrequin du véhicule automobile et, d'autre part, le second entraîneur équipé du contour antagoniste sur le carter de l'appareil d'accouplement hydrocinétique. Ensuite on effectue un assemblage du type télescopique entre le contour et le contour antagoniste, l'un de ces contours étant du type mâle et l'autre du type femelle. Cet assemblage télescopique est réalisé par rapprochement axial relatif du carter de l'appareil d'accouplement hydrocinétique et de la cloche par rapport au carter du moteur du véhicule. Lors de cet assemblage on enfile de manière rapide et simple le contour mâle dans le contour femelle.

Ces contours sont par exemple du type à dents multiples ou cannelures ; des saillies de l'un des contours pénétrant de manière complémentaire dans les creux de l'autre contour. Les dents saillantes ou les cannelures creuses ayant avantageusement un contour trapézoïdal. En variante ces contours sont du type polygonal. En variante ces contours présentent un ou deux méplats.

On appréciera que l'on ne modifie pas le carter de l'appareil d'accouplement hydrocinétique, notamment le nez fermé de celui-ci, et le vilebrequin. La cloche est également inchangée et le rotor peut avoir la hauteur radiale requise pour une bonne performance de la machine électrique tournante.

Avantageusement le deuxième entraîneur est axialement souple pour notamment filtrer les vibrations axiales et absorber les déformations, notamment de gonflement, en fonctionnement du carter de l'appareil d'accouplement hydrocinétique.

Avantageusement pour encore réduire l'encombrement axial du montage le contour et le contour antagoniste sont implantés au moins en majeure partie à l'intérieur du support de forme creuse.

Selon d'autres caractéristiques de l'invention :
pour réduction de la masse, de l'encombrement axial, notamment de l'entretoise, et formation d'un logement pour le contour et le contour antagoniste, le support rigide est de forme creuse et présente à sa périphérie externe une jupe annulaire d'orientation axiale constituant une portée de montage pour le rotor;
pour réduction des coûts et réduction du nombre de pièces le dit support constitue une première partie du premier entraîneur en étant d'un seul tenant avec le premier entraîneur;
pour mieux soutenir le support rigide et le rotor, le premier entraîneur est rigide et comporte une deuxième partie centrale d'orientation transversale par rapport à l'axe de symétrie axial que comporte le dit montage ;
de manière simple et économique, le contour appartient à une protubérance annulaire d'orientation axiale solidaire centralement de la deuxième partie du premier entraîneur ;
de manière simple et économique le contour antagoniste appartient à une rallonge annulaire d'orientation axiale, qui présente une collerette radialement saillante de fixation pour la partie centrale du second entraîneur ;
pour réduire le nombre de pièces et les temps d'assemblage en final, le second entraîneur consiste en une collerette radialement saillante issue d'une rallonge annulaire d'orientation axiale portant le contour antagoniste ; la dite collerette étant fixée sur le carter de l'appareil d'accouplement hydrocinétique, en sorte que la rallonge forme une pièce unique avec le second entraîneur ;
pour un bon centrage la rallonge est montée à centrage sur le nez de centrage de l'appareil d'accouplement hydrocinétique ;
pour absorber les déformations du carter de l'appareil d'accouplement hydrocinétique, le second entraîneur est axialement souple et est fixé à sa périphérie externe sur des douilles de fixation solidaires du carter de l'appareil d'accouplement hydrocinétique ou directement sur ledit carter pour utilisation d'un appareil du type standard et amortir les vibrations axiales ;
pour faciliter l'assemblage du montage, des douilles de centrage interviennent entre l'entretoise et respectivement le carter du moteur à combustion interne du véhicule automobile et la cloche ;
pour obtenir un entrefer encore plus précis entre le stator et le rotor un voile de centrage intervient entre l'entretoise et une rallonge solidaire du second entraîneur ; la rallonge portant le contour antagoniste tandis qu'un palier, tel qu'un roulement à billes, est interposé radialement entre un moyeu solidaire du voile de centrage et la rallonge ;
pour mieux filtrer les vibrations le contour appartient à un amortisseur de torsion doté de moyens élastiques à action circonférentielle ;
l'amortisseur de torsion est relié au support rigide.

Le contour est donc lié de manière rigide ou élastique au premier entraîneur.

### Description sommaire des dessins

La description en annexe illustre l'invention en regard des dessins annexés dans lesquels :
- la figure 1 est une vue en coupe axiale partielle d'un appareil d'accouplement hydrocinétique conventionnel;
- la figure 2 est une vue en coupe axiale d'un montage de machine électrique tournante selon l'invention avant assemblage de la cloche de l'appareil d'accouplement hydrocinétique au carter du moteur à combustion interne du véhicule automobile ;
- la figure 3 est une vue analogue à la figure 2 après assemblage de la cloche de l'appareil d'accouplement hydrocinétique avec le carter du moteur à combustion interne du véhicule automobile ;
- Les figures 4,5- 6,7-8,9- sont des vues analogues aux figures 2 et 3 pour respectivement un deuxième, un troisième et un quatrième exemple de réalisation selon l'invention.

### Description de modes de réalisation préférentiels de l'invention

Dans les figures illustrées les éléments analogues seront affectés des même signes de référence. Par simplicité on a représenté dans les figures 2 à 9 qu'une partie du carter 3 étanche de l'appareil d'accouplement hydrocinétique (celle portant le nez de centrage 30 saillant axialement) et qu'une partie de la cloche 14.

Dans le premier mode de réalisation selon l'invention des figures 2 et 3 on voit en 2 une machine électrique tournante intercalée axialement entre le moteur à combustion interne d'un véhicule automobile et un appareil d'accouplement hydrocinétique en prise avec l'arbre d'entrée, décrit à la figure 1, d'une boîte automatique de transmission de mouvement, que comporte ce véhicule automobile.

La machine électrique tournante 2 est ici du type asynchrone et comporte un stator 5 entourant un rotor 6. Le stator et le rotor coaxiaux sont de forme annulaire et présentent de manière connue un corps ou noyau sous la forme d'un paquet de tôles. Le corps du rotor 6 est conformé pour le montage d'une cage d'écureuil 60, tandis que le corps du stator 5 comporte des rainures, par exemple semi-fermées, pour le montage de conducteurs électriques agencés pour former les bobinages d'induit 8 de la machine. Ces conducteurs appartiennent à des bobinages classiques à fils ou consistent en des barres par exemple en des épingles en forme de U comme visible dans le document US-A-2 928 963 ; la machine étant du type polyphasé. De manière connue, les bobinages d'induit 8 traversent le corps du stator 5 et présentent en saillie à l'extérieur du corps du stator des têtes appelées chignons. De même la cage d'écureuil 60 s'étend en saillie de part et d'autre du corps du rotor 6.

Le stator 5 est porté intérieurement par une entretoise 61 annulaire dotée intérieurement d'une chambre de refroidissement 6002 pour la circulation d'un fluide caloporteur, tel que le liquide de refroidissement du moteur du véhicule, permettant d'évacuer la chaleur et de refroidir le stator. La fixation du stator sur la périphérie interne de l'entretoise 61 est, par exemple, réalisée par frettage.

Cette entretoise 61 d'orientation axiale est implantée à la périphérie externe de la cloche 14 en étant interposée axialement entre le carter 62 du moteur à combustion interne du véhicule automobile et la cloche 14 de logement de l'appareil d'accouplement hydrocinétique. Cette cloche 14, comme visible à la figure 1, est solidaire du carter de la boîte automatique de transmission de mouvement. Le moteur du véhicule comporte un arbre menant sous la forme d'un vilebrequin 11, dont l'extrémité libre 111 est conformée pour porter, à l'extérieur du carter 62, un premier entraîneur menant 12 reliant le vilebrequin 11 à un support rigide 13 portant le rotor 6 de la machine 2. Ce support 13 a une forme creuse afin de réduire l'encombrement axial de manière décrite ci-après.

Ici l'entraîneur 12 est rigide et il en est de même dans toutes les figures 2 à 9. Cet entraîneur 12 porte, ici à sa périphérie externe, le support 13 pour le rotor 6. L'entraîneur 12 et le support 13 sont de forme annulaire. L'axe axial de symétrie du vilebrequin 11 est aligné avec celui de l'arbre d'entrée, du type mené, de la boîte automatique de transmission de mouvement visible à la figure 1, en sorte qu'il est constitué un axe de symétrie axiale X-X constituant l'axe de rotation du vilebrequin 11, de l'arbre mené de la boîte automatique de transmission de mouvement et du rotor 6.

La cloche 14 entoure le carter 3, ici métallique, de l'appareil d'accouplement hydrocinétique. Des vis non visibles assurent la fixation de l'entretoise 61. Ces vis présentent une tête prenant appui sur un rebord radial, que présente la cloche 14 à son extrémité libre. Les vis traversent le rebord de la cloche 14 à la faveur des passages 141 de la figure 1 et l'entretoise pour se visser dans des taraudages du carter 62 et serrer l'entretoise entre la cloche 14 et le carter 62. Bien entendu il est prévu des douilles de centrage 161 de l'entretoise 61 portées dans les figures illustrées par l'entretoise 61 ou en variante respectivement par la cloche 14 et par le carter 62 du moteur du véhicule, ici à raison de deux douilles 161 diamétralement opposées portées par l'entretoise ou respectivement par le carter 62 et la cloche 14. En variante l'entretoise 61 est d'un seul tenant avec le carter 62 ou la cloche 14. Bien entendu l'entretoise en variante est dépourvue de chambre de refroidissement. En variante elle est du type de celle décrite à la figure 21 du document FR-A-2 782 355 auquel on se reportera pour plus de précisions.

La chambre de refroidissement 6002 de l'entretoise 61 est en forme de canal à l'intérieur duquel circule un fluide caloporteur. Ce canal se raccorde à une tubulure d'entrée et à une tubulure de sortie reliées ici au fluide de refroidissement du moteur du véhicule comme décrit dans le mode de réalisation des figures 14 et 15 du document FR-A-2 782 355 auquel on se reportera pour plus de précisions.

L'entretoise 61, le stator 5 et le rotor 6 sont de forme annulaire en étant montés de manière coaxiale.

Un entrefer radial annulaire 7 existe entre la périphérie interne du stator 5 et la périphérie externe du rotor 6.

Cette machine 2 est interposée axialement entre le carter 62 du moteur du véhicule et le carter 3 de l'appareil d'accouplement hydrocinétique, c'est à dire entre le bloc moteur du véhicule automobile et le carter 3, ici en tôle emboutie.

Le support 13 rigide présente extérieurement dans les figures 2 à 9 une jupe annulaire d'orientation axiale. Le support 13 est dans cette forme de réalisation d'un seul tenant avec l'entraîneur 12. En variante le support 13 est fixé de manière rigide, par exemple par soudage, au premier entraîneur 12 du type menant. Dans tous les cas le support 13 est solidaire rigidement de l'entraîneur 12 et constitue à la périphérie externe de l'entraîneur 12 une première partie annulaire d'orientation axiale de celui-ci dirigée axialement en saillie vers le carter 3.

La périphérie externe du support 13 constitue à la faveur de sa jupe une portée de montage d'orientation axiale pour le rotor 6, ici monté par frettage sur la dite portée. A cet effet la périphérie externe du support 13 présente avantageusement, comme visible dans la forme de réalisation des figures 6 à 9, un épaulement de butée pour le paquet de tôles du rotor 6 à son extrémité axiale la plus proche du carter 62 du moteur du véhicule. En variante la fixation du paquet de tôle du rotor 6 sur la portée de montage du support 13 est réalisée par un montage à cannelures avec verrouillage axial par sertissage à l'autre extrémité du paquet de tôles. En variante ce montage est réalisé par soudage ou par un montage à l'aide de vis montées entre cuir et chair comme par exemple à la figure 26 du document FR-A- 2 782 355. Il en est de même du montage du stator sur la périphérie interne de l'entretoise 61. Le rotor 6 est donc monté à sa périphérie interne sur la portée de montage du support. On notera que le chignon 8 concerné du stator 5 est adjacent au carter 62.

L'entraîneur 12 présente une deuxième partie annulaire d'orientation transversale sous la forme d'un disque de fixation 140 doté de trous (non référencés) pour le passage d'organes de fixation 145 de l'entraîneur 12 au vilebrequin 11. Le disque 140 relie rigidement le vilebrequin 11 au support 13 et est dirigé radialement vers l'axe X-X. Ce disque 140 s'étend perpendiculairement à l'axe X-X et se raccorde à sa périphérie externe à l'extrémité axiale du support 13, à périphérie externe globalement en forme de jupe, la plus proche du moteur 62. Dans les figures 2 à 9 le disque de fixation 140 est plus épais que le support 13.

Ce support 13 s'étend en porte à faux est à partir du disque 140 et est donc dirigé axialement vers le carter 3. La deuxième extrémité axiale du manchon 13 est libre.

Dans les figures 2 et 3 les organes de fixations 145 consistent en des vis.

Dans les figures 2 à 7 le support 13 a une épaisseur constante à l'extérieur du disque 140 et est donc globalement de forme tubulaire.

Dans les figures 8 et 9 l'épaisseur du support 13 n'est pas constante de manière décrite ci-après. Bien entendu des nervures peuvent être prévues pour renforcer la liaison entre le support 13 et le disque 140.

Dans tous les cas et dans toutes les figures la cage d'écureuil 60 est implantée radialement à l'extérieur de l'entraîneur 12 en étant adjacente au carter 62.

L'entraîneur 12 porte troisième partie 240 dotée d'un contour 241, ici d'orientation axiale, pour liaison par coopération de formes avec un contour antagoniste 341, ici d'orientation axiale, appartenant à une pièce 4 montée à centrage sur la périphérie externe du nez de centrage 30 à extrémité libre fermée du carter 3. La pièce 4 est annulaire et d'orientation axiale. La pièce 4 prolonge axialement le nez 30 saillant axialement pour utiliser un carter 3 du type standard et consiste donc en une rallonge axiale montée à centrage sur le nez 30 du carter 3. La rallonge 4 est ici de forme cylindrique, tandis que le support 13 creux délimite un logement dans lequel pénètre le contour antagoniste 341.

Dans les figures 2 et 3, ainsi que dans les figures 4 à 7, la troisième partie 240 est une protubérance pleine d'orientation axiale et de forme annulaire, dont l'axe de symétrie axiale est l'axe X-X. La protubérance 240 est dirigée axialement vers le carter 3 en étant issue centralement du disque 140. La protubérance 240 présente à sa périphérie externe des cannelures 241, c'est à dire un profil externe à dents multiples, constituant le contour précité ; une alternance de dents et de cannelures étant réalisée. En variante le contour 241 est un contour à profil hexagonal un profil à lobes externes, tel qu'un profil vendu sous la marque « TORX». Il en est de même du contour interne antagoniste 341.

Dans les figures illustrées le contour 241 et le contour antagoniste 341 sont d'orientation axiale et consistent en des cannelures ou en une denture à dents multiples. L'un des contours 241, 341 présente des saillies (les dents) pénétrant de manière complémentaire dans des creux (les cannelures) de l'autre contour 341,241. Les saillies et les creux ont ici une forme trapézoïdale. Dans ces figures illustrées le support creux délimite un logement à l'intérieur duquel pénètrent le contour 241 et le contour antagoniste 341 pour réduction de l'encombrement axial du montage selon l'invention.

Plus précisément le support 13 délimite avec la deuxième partie 140 de l'entraîneur une cavité dans laquelle pénètrent les contours 241, 341.

L'entraîneur rigide 12 est ici d'un seul tenant; ses parties 140, 240, 13 étant obtenues économiquement par exemple par moulage. Le premier entraîneur est ici métallique. En variante le support 13 et/ou la protubérance 240 sont rapportés à fixation rigide sur le disque de fixation 140, par exemple par soudage ou rivetage.

Bien entendu, pour rendre plus léger l'entraîneur 12, en variante la protubérance 240 est pourvue centralement d'un trou borgne. En variante le trou central de la protubérance 240 est traversant en sorte que la deuxième partie 140 de l'entraîneur 12 consiste en un anneau centralement troué.

On remarquera que dans les figures 2 à 5 le support 13 est plus long axialement que le rotor 6 et que la protubérance 240. Dans les figures 6 et 7 le support 13 est plus long que le rotor 6 et plus court que la protubérance 240 axiale. Dans tous les cas le contour 241 et le contour antagoniste 341 sont implantés avantageusement au moins en majeur partie à l'intérieur du rotor 6 sous celui-ci.

La périphérie interne du support 13 n'est pas usinée.

L'entraîneur 12 s'étend radialement à l'intérieur de l'entrefer 7 de la machine électrique 2 ce qui est favorable pour la réduction de l'encombrement axial du montage de la machine. Le disque 140 présente centralement une creusure 212 annulaire au niveau de sa face tournée vers le carter 62 du moteur du véhicule. Il est ainsi défini un épaulement annulaire 213 d'orientation axiale délimitant extérieurement la creusure 212 et permettant de centrer l'entraîneur 12 sur le vilebrequin 11. Il en est de même dans toutes les figures car on ne modifie pas le vilebrequin.

Plus précisément l'extrémité libre 111 du vilebrequin 11 est en forme d'anneau radialement saillant de diamètre supérieur à la partie courante du vilebrequin et présente des trous taraudés pour le montage des vis 145. Cet anneau 111 est entaillé à son extrémité libre pour formation, d'une part, d'une portée annulaire de centrage d'orientation axiale pour l'épaulement 213 de l'entraîneur 12 et, d'autre part, d'un épaulement transversal d'appui pour le disque 140 de l'entraîneur 12 globalement d'orientation transversale par rapport à l'axe X-X. L'entraîneur 12, équipé du support 13 sur lequel est fixé le rotor 6, est fixé de manière simple par avance sur le vilebrequin, c'est à dire avant assemblage de la cloche 14 au carter 62. Grâce à la portée de centrage de l'extrémité 111 et à l'épaulement 213 on obtient un entrefer 7 précis entre la périphérie externe du rotor 6 et la périphérie interne du stator 5.

Le vilebrequin 11 est ici du type standard en sorte que son extrémité 111 présente centralement une cavité borgne de centrage 112 pour recevoir le nez 30 du carter 3 dans un montage du type classique sans machine électrique 2. On notera que la cavité de centrage 112 est délimitée par un chanfrein d'entrée pour faciliter dans un montage classique l'enfilage du nez 30 dans la cavité 112.

La rallonge 4 est dans les figures 2 à 7 de forme tubulaire et présente à l'une de ses extrémités la plus proche du carter 62, dite extrémité libre, un chanfrein 43 pour éviter toute interférence avec les têtes des vis 145 et donc réduire l'encombrement axial du montage comprenant la machine 2 intercalée axialement entre les carters 62, 3. L'autre extrémité axiale de la rallonge 4 présente, d'une part, intérieurement une diminution de diamètre pour formation d'une portée de centrage cylindrique 42 sur la périphérie externe du nez de centrage 30 annulaire de l'appareil d'accouplement hydrocinétique et, d'autre part, une collerette annulaire 41 radialement saillante vers l'extérieur dotée de trous taraudés pour la fixation de vis 245 avec interposition de la partie centrale d'orientation transversale d'un second entraîneur 15 entre la tête des vis 245 et la collerette 41.

La périphérie interne, c'est à dire la partie centrale, de l'entraîneur 15 est en contact avec la face de la collerette tournée 41 vers le carter du véhicule ; les têtes des vis 245 étant également tournées vers le carter 62.

La rallonge 4 est donc solidaire du second entraîneur 15 par l'intermédiaire des vis 245, qui traversent l'entraîneur 15 doté de trous à cet effet.

On notera qu'un faible jeu axial est présent entre cet entraîneur 15 et le chignon 8 et la cage 60 de la machine 2.

L'alésage interne de la rallonge 4 présente ici une portion intermédiaire de plus petit diamètre pour formation de la portée 42 ainsi qu'une première portion et une troisième portion disposées axialement de part et d'autre de la portion intermédiaire 42.

La première portion comporte le contour 341 précité et s'étend axialement entre l'extrémité libre de la rallonge 4 et la portion intermédiaire 42. La troisième portion, s'étend au niveau de la collerette 41 en dessous de celle-ci.

On notera que le nez 30 central est venu d'emboutissage du carter 3 et présente un changement de diamètre à son extrémité libre pour formation d'une portée de centrage pour la portée 42 de la rallonge. Le nez est de forme cylindrique en étant d'orientation axiale et fermé à son extrémité libre. En variante le nez 30 est rapporté par exemple par soudage sur le carter 3.

Dans tous les cas le carter 3 est étanche.

La rallonge 4 présente à sa périphérie externe trois portions de diamètre croissant à savoir une portion de plus petit diamètre s'étendant au-dessus (à l'extérieur) du contour 341, une portion intermédiaire de diamètre supérieur s'étendant au-dessus de la portée 42 et enfin une portion de diamètre supérieur constituée par la périphérie externe de la collerette 41. La portion intermédiaire est délimitée par la collerette 41 d'orientation transversale et sert de portée de centrage à la périphérie interne du deuxième entraîneur 15 troué centralement à cet effet.

Le second entraîneur 15 est mince et consiste ici en une plaque, en forme de disque, fixée à sa périphérie externe sur le carter 3. Dans les figures 2 et 3 l'entraîneur 15 présente à sa périphérie externe un anneau externe décalé axialement en direction du carter 3 par rapport à la partie centrale de l'entraîneur 15 et dans ce mode de réalisation ont tire partie du décalage axial de l'anneau externe pour fixer celui-ci directement par soudage sur la carter métallique 3 en sorte que la présence des douilles 31 de la figure 1 n'est pas obligatoire. En variante l'anneau externe est fixé par soudage sur les douilles 31 en sorte que celles-ci ne sont pas forcément filetées et que l'entraîneur est dans un mode de réalisation de forme plate. Le décalage axial de l'anneau externe de l'entraîneur 15 permet d'éviter une interférence avec le chignon 8 du stator 5 et donc de réduire l'encombrement axial.

En variante les douilles 31 sont filetées et la fixation de l'anneau externe de l'entraîneur 15 sur le carter 3 est réalisée, de manière analogue aux modes de réalisation des figures 6 à 9, à l'aide d'organes de fixation référencés en 45 dans ces figures 6 à 9, ici des vis, fixés par vissage sur les douilles taraudées 31 que porte en saillie axiale à sa périphérie externe le carter 3 de manière précitée.

L'entraîneur 15, d'orientation transversale, dans ce cas présente donc à sa périphérie externe et interne des trous pour respectivement le passage des vis 45 et 245.

Dans les figures 6 à 9 la périphérie externe du second entraîneur 15 est décalée axialement en direction du carter 62 par rapport à la partie centrale de l'entraîneur.

Le second entraîneur 15 est dans tous les cas axialement souple pour absorber les vibrations axiales et les déformations du carter 3 dues notamment au gonflement de celui-ci en fonctionnement.

On notera que le diamètre de la portée cylindrique de centrage 42 de la rallonge, présente un chanfrein d'entrée pour le nez 30, dont la périphérie externe est en contact intime avec le diamètre de la portée 42 du centreur.

La rallonge 4 multifonctions est une pièce économique et de fabrication simple. La rallonge 4, d'une part, participe à l'obtention d'un entrefer 7 précis et, d'autre part, permet, en combinaison avec la protubérance 240 et le support 13 creux à périphérie externe en forme de jupe, d'occuper au mieux l'espace disponible au centre du montage et du carter 3. En effet le carter 3 présente une dépression annulaire 36 à la périphérie externe de son nez 30. On tire partie de cette dépression pour implanter dans celle-ci la collerette 41, dont la hauteur dépend de la hauteur de cette dépression en étant inférieure à celle-ci. On réduit ainsi l'encombrement axial ; la collerette 41 venant au plus prés du fond de la dépression 36. Cette collerette 41 est fractionnée à la faveur de fentes dans les figures 2 et 3 et est continue dans les autres figures.

En variante (figures 6 à 9) la partie centrale de l'entraîneur 15 est en contact avec la face de la collerette 41 tournée vers le carter 3 et plus précisément vers le fond de la dépression annulaire 36. Dans ce cas les têtes des vis 245 viennent au plus prés du fond de la dépression 36.

En variante, comme visible dans les figures 4 et 5 la collerette 41 de la rallonge est fixée directement au bord externe 37 de la dépression 36 par exemple par soudage intervenant entre ce bord 37 et la périphérie externe de la collerette 41. La collerette 41 vient localement en contact avec le fond de la dépression 36. La collerette 41 est alors l'entraîneur de la rallonge 4 ce qui réduit le nombre de pièces. Ce type de réalisation est bien entendu applicable aux autres modes de réalisation de l'invention.

Dans les figures 2 à 7 la rallonge 4 se loge dans la cavité annulaire délimitée par le support 13, le disque 140 constituant le fond de la cavité, et la protubérance centrale 240. Le montage est aisé car lors de l'assemblage de la cloche 14 avec le carter 62, on enfile les cannelures femelles 341 d'orientation axiale de la rallonge 4 sur les cannelures mâles d'orientation axiale complémentaires de la protubérance 240 en sorte que la rallonge 4 est liée en rotation par une liaison à coopération de formes au premier entraîneur 12 du type menant et est reliée au carter 3 via le second entraîneur 15 du type mené.

Bien entendu on peut inverser les structures. Ainsi en variante les cannelures 341 sont du type mâle en étant ménagées à la périphérie externe de la rallonge 4, tandis que les cannelures 241 sont du type femelle en étant ménagées dans un trou central cylindrique, borgne ou traversant, de la protubérance 240 d'orientation axiale. Ce type de réalisation est visible dans les figures 8 et 9. Dans ce cas la rallonge 4 est pleine et présente à son extrémité axiale adjacente à la collerette 41 une creusure annulaire borgne 400 pour formation de la portée 42 annulaire d'orientation axiale coopérant à centrage avec la périphérie externe du nez 30. Dans ces figures 8 et 9 les cannelures 241 appartiennent à un amortisseur de torsion de manière décrite ci-après.

L'encombrement diamétral de la machine 2 dépend des applications et notamment de la puissance de celle-ci. Il en est de même de la longueur axiale de la machine 2 et donc de la rallonge 4. Bien entendu un jeu axial existe entre la protubérance 240 et le nez 30 comme visible à la figure 3 en sorte que la longueur des cannelures 241, 341 est dimensionnée en conséquence. Bien entendu on tient compte aussi des mouvements axiaux du vilebrequin ; tous cela dépendant des applications.

Grâce aux entraîneurs 12, 15 troués centralement, au support 13, à la protubérance 240 et à la rallonge 4 on obtient un entrefer 7 précis et le plus petit possible, ainsi qu'une bonne tenue mécanique du vilebrequin. Les performances de la machine 2 sont augmentées, les vibrations axiales engendrées par le vilebrequin et les déformations en fonctionnement du carter 3 sont bien filtrées.

De manière connue un carter d'huile 163 est situé en partie basse du carter moteur 62. Ce carter d'huile 163 est doté d'un rebord transversal saillant 164 muni d'une ouverture 165 pour dans un montage classique sans machine tournante 2, accès aux organes de fixation de la plaque de liaison du carter 3 au vilebrequin 11. Grâce à l'invention on réduit le temps de montage en final car on enfile le contour antagoniste 341 de la rallonge 4 solidaire en rotation du carter 3 sur le contour 241 de la protubérance solidaire de l'entraîneur 12 lui-même solidaire du vilebrequin en sorte que l'ouverture 163 n'est plus utilisée.

La machine 2 a plusieurs fonction. Elle constitue un générateur de courant en forme d'alternateur pour les consommateurs du véhicule et également un démarreur pour le véhicule. Elle permet d'arrêter le moteur du véhicule au feu rouge et de le redémarrer ensuite. Elle permet également d'éviter un calage du moteur du véhicule en donnant de l'énergie supplémentaire à cet effet. La machine dans un mode de réalisation fonctionne en moteur électrique auxiliaire pour par exemple entraîner en rotation le compresseur du dispositif de climatisation lorsque le véhicule est au feu rouge moteur à combustion interne arrêté.

Les bobinages d'induit 8 sont pour ce faire reliés à une unité électronique de gestion et de commande recevant des informations relatives notamment à la vitesse de rotation du vilebrequin 11 ou du carter 3 et à celle de l'arbre d'entrée de la boîte automatique.

Toutes les fonctions de la machine sont décrites par exemple dans les documents FR-A-2 782 355 et WO 98/05882 auxquels on pourra se reporter.

Le montage de la machine électrique tournante 2 des figures 2 et 3 fait appel à la formation par avance de deux montages à savoir, d'une part, le montage sur l'extrémité 111 du vilebrequin 11 du premier entraîneur 12 équipé de la protubérance 240 à contour 241 et du rotor 6 à la périphérie externe du support 13 et, d'autre part le montage de la rallonge 4 à contour 341 antagoniste sur le carter 3. Ce dernier montage comportant les étapes suivantes:
a) montage de la rallonge 4 sur le nez 30 par enfilage axial de la portée 42 sur la périphérie externe du nez 30 et fixation de la périphérie interne du second entraîneur 15 sur la collerette 41 à l'aide des vis 245 ou d'autres organes de fixation ;
b) fixation de la périphérie externe du second entraîneur 15 sur le carter par soudage ou sur les douilles 31 par soudage ou à l'aide des vis de préférence prémontées sur l'entraîneur 15.

Le mode de réalisation des figures 4 et 5 est plus simple car la rallonge constitue le second entraîneur 15 en sorte qu'une seule opération de fixation sur le carter 3 est réalisée. Le montage de la rallonge des figures 6 à 9 sur le carter 3 sera décrit ci-après.

Dans les figures 2 à 9 on monte, d'une part, l'entretoise 61 sur le carter 62 à l'aide des douilles 161, portées par l'entretoise 61 ou en variante par le carter 62, et, d'autre part, l'entraîneur 12, équipé du rotor 6 et de la protubérance 240, sur le vilebrequin 11 ce qui rend plus aisé par la suite l'assemblage car l'entretoise est portée par le carter 62 en sorte que la cloche 14 est moins lourde.

Ensuite on effectue un rapprochement axial relatif de la cloche 14 par rapport au carter moteur 62 avec enfilage axial dans des trous de la cloche 14 des douilles 161, de préférence diamétralement opposées, portées par l'entretoise 61 et enfilage axial du contour antagoniste 341 de la rallonge axiale 4 sur le contour 241 de la protubérance axiale 240.

Enfin on fixe l'entretoise 61 sur la cloche 14 et le carter 62 à l'aide de vis ou de boulons non représentés.

Dans un mode de réalisation non représenté on effectue le montage de l'ensemble entretoise 61-stator 5 sur la cloche 14 par enfilage axial de l'entretoise 61 sur les douilles de centrage 161, de préférence diamétralement opposées, portées par la cloche 14 ou l'entretoise 61.

On notera que l'on tire partie des jeux axiaux au sein de l'appareil d'accouplement hydrocinétique en sorte que le carter 3 peut se déplacer axialement.

Ainsi les douilles de centrage 161 sont portées par les carter 62, 3 ou l'entretoise 61. En variante une série des douilles est portée par l'entretoise et l'autre série par l'un des éléments carter 62-cloche 14. Toutes les combinaisons sont possibles ; les douilles 161 pénétrant dans un passage calibré complémentaire doté de préférence d'un chanfrein d'entrée.

De préférence la collerette 41 présente au moins un pion de centrage pénétrant dans un trou complémentaire de l'entraîneur 15 pour la mise en place de cet entraîneur 15 sur la rallonge 4 et faciliter ensuite la fixation des vis 245.

De même l'extrémité 111 du vilebrequin 11 présente dans un mode de réalisation au moins un pion de centrage pénétrant de manière complémentaire dans un trou du disque 140 de l'entraîneur 12 pour le montage de cet entraîneur 12 sur l'extrémité 111 et faciliter le montage des vis 145. Les pions s'engagent dans des trous associés pour formation de détrompeurs. Toute autre forme de détrompeur, formant moyen d'indexation angulaire entre les pièces concernées, est envisageable.

Les vis 245 et 145 sont implantées ici sur une circonférence moyenne de même diamètre. On notera que des rondelles frein peuvent être associées aux vis 145 et 345 comme visible par exemple dans les figures 6 à 9.

En variante au lieu des vis 45, 145, 245 on peut utiliser des écrous venant se visser sur des tiges filetées portées en saillie axiale respectivement par les douilles 31, l'extrémité libre 111 du vilebrequin et la collerette 41.

Les fixations précitées sont démontables. En variante les vis 145 et/ou 245 sont remplacées par des fixations non démontables par exemple par rivetage ou soudage.

En variante l'une fixations 45, 145, 245 est démontable et toutes les autres indémontables.

En variante toutes les fixations sont indémontables.

En variante la fixation de l'entraîneur 12 sur l'extrémité 111 est réalisée à l'aide d'une vis centrale unique.

Dans les figures 6 à 9 la périphérie externe du rotor 6 s'étend sur une circonférence de diamètre globalement égal au diamètre moyen de la circonférence d'implantation des vis 45 et des douilles 31.

En variante la périphérie externe du rotor 6 s'étend sur une circonférence de diamètre inférieure au diamètre moyen de la circonférence d'implantation des vis 45 et des douilles 31. Dans les figures 2 et 3 la périphérie externe du rotor 6 s'étend sur une circonférence de diamètre inférieur au diamètre moyen de l'anneau périphérique externe du second entraîneur 15. Dans tous les cas le rotor 6 est implanté au moins en majeure partie radialement en dessous (à l'intérieur) du diamètre moyen de la circonférence d'implantation des vis 45 et des douilles 31 ou de l'anneau périphérique externe du second entraîneur 15 en sorte que l'inertie du rotor est réduite ainsi que la masse du support 13.

Dans les figures 6 à 9 le carter 3 porte une cible 32 par exemple pour capter la vitesse de rotation du carter 3 et donc du vilebrequin 11 ou pour régler l'allumage du véhicule ou pour le contrôle du moteur du véhicule automobile. La cible 32 est associée à un capteur envoyant des informations à l'unité électronique de commande et de gestion des bobinages 8 du stator 5. Il peut en être de même dans les autres figures.

Dans ces figures 6 à 9 l'entrefer 7 est encore plus précis.

Plus précisément l'entretoise 61 est montée à centrage sur un voile de centrage 600 s'étendant transversalement par rapport à l'axe X-X de symétrie axiale du montage selon l'invention.

Ce voile 600 est trouée centralement pour passage de la rallonge 4 et présente à sa périphérie externe des trous calibrés 601 pour montage des douilles 161 de centrage solidaires de l'entretoise 61. En variante, de manière précitée les douilles sont portées par la cloche 14 ou par la cloche 14 et l'entretoise 61.

Bien entendu le voile présente également d'autres trous non visibles pour le passage des organes de fixations de l'entretoise 61 à la cloche 14.

A sa périphérie interne ce voile 600 présente un moyeu cylindrique 602 d'orientation axiale dirigé vers le carter 62 et donc vers l'extrémité libre de la rallonge 4.

Le moyeu 602 est plus court axialement que la rallonge 4. La périphérie interne du moyeu 602 sert de portée de montage à un palier 603 intervenant radialement, c'est à dire interposé radialement, entre la périphérie externe de la rallonge 4 et la périphérie interne du moyeu 602.

Le palier 603 est dans un mode de réalisation un palier lisse. Dans les figures 6 à 9 il s'agit d'un roulement à billes à une rangée de billes ; en variante à deux rangées de billes.

Ici la rallonge 4 présente un épaulement de butée (non référencé) à sa périphérie externe pour calage axial dans un sens de la bague interne du roulement 603. L'épaulement de butée est formé à la faveur d'une variation de diamètre à la périphérie externe de la rallonge 4. La position de cet épaulement est déterminée pour éviter toute interférence entre la périphérie interne du voile de centrage 600 et la collerette 41 de la rallonge 4. Un circlips (non référencé) est monté dans une gorge réalisée à la périphérie externe de la rallonge 4 pour calage axial dans l'autre sens de la bague interne du roulement 603.

Le moyeu 602 présente à son extrémité la plus éloignée de la collerette 41 un rebord 604 transversal dirigé vers l'axe X-X et formant un épaulement de butée pour caler axialement dans un sens la bague externe du roulement à billes 603. Dans l'autre sens axial la bague externe du roulement 603 est calée par un circlips (non référencé) monter dans une gorge réalisée à la périphérie interne du moyeu 602.

Bien entendu on peut utiliser des circlips pour caler les bagues du roulement 603 axialement dans les deux sens. En variante le rebord 604 est rapporté par soudage sur le moyeu 602.

En variante la bague externe du roulement 603 est d'un seul tenant avec le moyeu 602.

Grâce au palier 603 et au voile 600 l'entretoise 61 et la rallonge 4 sont bien positionnés en sorte que l'entrefer 7 est encore plus précis.

Le montage est réalisé de manière précitée en montant par avance l'entretoise 61 sur le carter 62 et l'ensemble rotor 6 - support 13 - entraîneur 12 sur le vilebrequin.

On monte l'entraîneur 15 sur la collerette 41 à l'aide des vis 245, puis on fixe la périphérie externe de l'entraîneur 15 sur les douilles 31 à l'aide des vis 45.

Le roulement 603 étant monté sur le moyeu 602, on enfile ensuite la bague interne du roulement 603 sur la rallonge 4 jusqu'à contact avec l'épaulement de butée. Ensuite on met en place le circlips de blocage de la bague interne du roulement à billes 603. Ensuite on rapproche la cloche 14 du carter 62 en enfilant les cannelures 341 sur les cannelures 241 dans les figures 6 et 7 et enfin on fixe la cloche sur le carter 62. Dans les figures 8 et 9 on enfile les cannelures 341 dans des cannelures 241 appartenant à un amortisseur de torsion 700 à action circonférentielle décrit ci-après.

Bien entendu, dans les figures 6 à 9, avantageusement des moyens d'indexation angulaire, tels que des pions issus de l'un des éléments voile 600-cloche 14 pénétrants dans des trous calibrés de l'autre des éléments cloche 14-voile 600, interviennent entre la cloche 14 et le voile 600 pour que les douilles 161 puissent pénétrer dans les trous du voile 600. L'extrémité libre de la rallonge 4 a dans les figures 6 et 7 un diamètre externe inférieur au diamètre externe de la rallonge 4 définissant une portée de montage pour la bague externe du roulement 603.

Il en est de même dans les figures 8 et 9 Dans ces figures l'extrémité libre de la rallonge 4 présente à sa périphérie externe des cannelures du type mâle 341 pénétrant dans des cannelures 241 du type femelle ménagées à la périphérie interne d'une protubérance 2400.

La protubérance 2400 consiste ici en un moyeu présentant intérieurement les cannelures 241.

Le moyeu 2400 est implanté à l'intérieur du support 13 et donc du rotor 6. Ce moyeu 2400 est d'orientation axiale et constitue la partie de sortie de l'amortisseur de torsion 700. La partie d'entrée de l'amortisseur de torsion 700 est constituée par deux rondelles de guidage 702 disposée de part et d'autre d'un voile de moyeu 701 solidaire du moyeu 2400. Les rondelles de guidage 702 entourent le moyeu 2400, en sorte qu'un mouvement de rotation relatif est permis entre le moyeu et les rondelles de guidage. Dans un mode de réalisation le voile 701 est d'un seul tenant avec le moyeu 2400. En variante le voile 701 est fixé à sa périphérie interne par soudage ou sertissage sur le moyeu 2400.

Bien entendu, en variante un palier annulaire de centrage intervient radialement entre le moyeu et une première des rondelles de guidage. Ce palier intervient également avantageusement axialement entre cette première rondelle de guidage et le voile 701 et présente à cet effet une partie annulaire d'orientation transversale. Dans ce cas des moyens élastiques à action axiale, tels qu'une rondelle Belleville ou une rondelle ondulée, interviennent entre la seconde rondelle de guidage et le voile 701 pour solliciter une rondelle de frottement au contact du voile 701 et serrer la partie transversale du palier entre la première rondelle de guidage et le voile. Bien entendu une rondelle de répartition, liée en rotation à la seconde rondelle de guidage par exemple à l'aide de pattes axiales pénétrant dans des trous de la seconde rondelle de guidage, est prévue ; lesdits moyens élastiques à action axiale étant intercalés axialement entre la deuxième rondelle de guidage et la rondelle de répartition, qui dans un mode de réalisation sert de support à la rondelle frottement ou constitue la rondelle de frottement. Des moyens de frottement et/ou de centrage peuvent donc intervenir entre l'ensemble voile 701-moyeu 2400 et les rondelles de guidage 702.

Le voile 701 et les rondelles de guidage 702 présentent en vis à vis des ouvertures, ici des fenêtres, pour le logement d'organes élastiques 705 à action circonférentielle. Ici les fenêtres sont implantées tangentiellement ; les bords internes des fenêtres étant implantés de manière tangentielle par rapport à une même circonférence interne. Les organes élastiques 705 consistent ici en des ressorts à boudin. En variante certains au moins de ces organes 705 consistent en des blocs en matière élastique. Les fenêtres des rondelles de guidage 702 et du voile 701 ont dans une forme de réalisation la même taille. En variante les organes élastiques 705 sont montés sans jeu dans les fenêtres des rondelles de guidage 702, sans jeu dans certaines fenêtres du voile 701 et avec jeu dans d'autres fenêtres du voile 701 pour une intervention étagée des organes élastiques 705.

En variante les ouvertures de logement des organes 705 sont ouvertes vers l'extérieur et les organes élastiques 705 sont des ressorts courbes.

Ici le support rigide 13 présente intérieurement des surépaisseurs 706 se raccordant à l'une de leurs extrémités axiales au disque 140 de l'entraîneur 12. Les surépaisseurs délimitent à leur autre extrémité axiale libre un épaulement transversal pour appui de la périphérie externe d'une première rondelle de guidage 702 solidaire de la deuxième rondelle de guidage.

Plus précisément des entretoises axiales 704 en forme de douille sont interposées axialement entre les deux rondelles de guidage 702. Ces entretoises sont implantées à la périphérie externe des rondelles de guidage 702 et sont traversées chacune par une vis 703. La tête de la vis 703 prend appui sur la deuxième rondelle de guidage 702 ; sa partie filetée traversant la deuxième rondelle de guidage 702, l'entretoise concernée 704 et la première rondelle guidage 702 pour se visser dans un taraudage réalisé dans la surépaisseur 706 concernée. Les vis 703 assurent ainsi la fixation des rondelles de guidage sur les surépaisseurs 706, la première rondelle de guidage 702 étant en appui sur les épaulements des surépaisseurs 706. Ainsi la protubérance 2400 est reliée de manière élastique au support rigide 13.

Grâce à l'amortisseur de torsion on filtre les vibrations. En variante les surépaisseurs 706 sont continues bien que cela soit moins favorable question augmentation de poids.

L'amortisseur 700 est monté à l'intérieur du support 13 et du rotor 6 en étant implanté axialement entre les face axiales d'extrémité du rotor 6.

On notera que le premier entraîneur 12 est simplifié ; le disque 140 consistant en un simple anneau portant à sa périphérie externe le support 13.

En variante les rondelles de guidage 702 sont solidaires du moyeu 2400 et le voile 701 est solidaire des surépaisseurs 706 par exemple par vissage à l'aide des vis 703. En variante les organes élastiques 705 sont supprimés et le voile 701, solidaire du moyeu 2400, est fixé directement sur les surépaisseurs 706 à l'aide des vis 703. La protubérance 2400 en forme de moyeu est donc reliée de manière rigide ou élastique, via un amortisseur de torsion à action circonférentielle, au support rigide 13. Cette protubérance est implantée radialement à l'intérieur du rotor 6 et axialement avantageusement entre les faces axiales d'extrémité du rotor.

En variante on peut envisager une liaison élastique entre la protubérance 240 et le disque 140 ; des organes élastiques à action circonférentielle intervenant entre le disque 140 et la protubérance 240 présentant à cet effet des logements en vis à vis.

La protubérance 240, 2400 selon l'invention est donc liée rigidement ou de manière élastique au premier entraîneur 12, à savoir au disque 140 ou au support 13.

En variante la liaison à coopération de formes 241, 341 s'étend axialement de manière plus éloignée par rapport au disque 140.

Par exemple cette liaison s'étend en majeure partie à l'extérieur du support 13.

Cette solution est moins avantageuse car cela augmente l'encombrement axial, notamment de l'entretoise 61.

## Revendications

1. Montage de machine électrique tournante (2) pour véhicule automobile comportant un rotor (6) entouré par un stator (5) solidaire d'une entretoise (61) interposée entre le carter (62) du moteur à combustion interne du véhicule automobile présentant un vilebrequin (11) et une cloche (14), **caractérisé en ce que** la cloche (14) sert de logement au carter (3) étanche d'un appareil d'accouplement hydrocinétique comportant un nez de centrage (30) saillant axialement et fermé à son extrémité libre, **en ce qu'**un premier entraîneur (12) relie le vilebrequin (11) du moteur à combustion interne du véhicule automobile à un support rigide (13) portant le rotor(6) de la machine électrique tournante (2), **en ce qu'**un deuxième entraîneur (15,4) est relié au carter (3) de l'appareil d'accouplement hydrocinétique, **en ce que** les deux entraîneurs (12,15) sont reliés entre eux par une liaison à coopération de formes (241,341) comportant un contour d'orientation axiale (241) porté par le premier entraîneur (12) coopérant de manière complémentaire avec un contour antagoniste (341) d'orientation axiale porté par le deuxième entraîneur (15,4), **en ce que** le support rigide (13) est de forme creuse et **en ce que** le contour (241) et le contour antagoniste (341) pénètrent dans le support (13) .

2. Montage selon la revendication 1, **caractérisé en ce que** le contour (241) et le contour antagoniste (341) sont du type à dents multiples ou cannelures.

3. Montage selon la revendication 1 ou 2 , **caractérisé en ce que** le contour (241) et le contour antagoniste (341) sont implantés au moins en majeure partie à l'intérieur du support (13) de forme creuse.

4. Montage selon l'une quelconque des revendications précédentent, **caractérisé en ce que** le support rigide (13) est de forme creuse et comporte à sa périphérie externe une jupe annulaire d'orientation axiale constituant une portée de montage pour le rotor (6).

5. Montage selon la revendication précédente, **caractérisé en ce que** le support rigide (13) constitue une première partie du premier entraîneur (12) en étant d'un seul tenant avec le premier entraîneur (12).

6. Montage selon l'une quelconque des revendications précédentes, **caractérisé en ce que** le premier entraîneur (12) est rigide et comporte une deuxième partie (140) centrale d'orientation transversale par rapport à l'axe de symétrie axial que comporte ledit montage ;

7. Montage selon la revendication précédente **caractérisé en ce que** le contour (241) appartient à une protubérance annulaire (240) d'orientation axiale solidaire centralement de la deuxième partie (140) du premier entraîneur (12).

8. Montage selon la revendication l'une quelconque des revendications 1 à 6, **caractérisé en ce que** le contour (241) appartient à une protubérance annulaire (2400) d'orientation axiale reliée au support rigide (13).

9. Montage selon la revendication précédente, **caractérisé en ce que** le contour (241) appartient au moyeu (2400) d'un amortisseur de torsion (700) relié au support rigide (13).

10. Montage selon la revendication précédente, **caractérisé en ce que** l'amortisseur de torsion(700) comporte des organes élastiques à action circonférentielle (705) montés dans des ouvertures réalisées en vis à vis dans des rondelles de guidages (702) disposées de part et d'autre d'un voile de moyeu (701) et **en ce que** l'un des éléments rondelles de guidage (702)- voile de moyeu (701) est solidaire du moyeu (701) tandis que l'autre des éléments voile de moyeu (701) - rondelle de guidage (702) est fixée sur des surépaisseurs (706), éventuellement continues, que présente le support rigide (13) à sa périphérie interne.

11. Montage selon l'une quelconque des revendications précédentes, **caractérisé en ce que** le contour antagoniste (341) appartient à une rallonge annulaire (4) d'orientation axiale montée à centrage sur le nez de centrage (30) de l'appareil d'accouplement hydrocinétique (1).

12. Montage selon la revendication précédente, **caractérisé en ce que** la rallonge (4) présente une collerette (41) radialement saillante de fixation pour la partie centrale du second entraîneur (15).

13. Montage selon la revendication précédente, **caractérisé en ce que** le second entraîneur (15) est axialement souple et est fixé à sa périphérie externe sur des douilles de fixation (31) solidaires du carter (3) de l'appareil d'accouplement hydrocinétique ou directement, par exemple par soudage, sur ledit carter pour utilisation d'un appareil du type standard et amortir les vibrations axiales.

14. Montage selon la revendication 12, **caractérisé en ce que** le second entraîneur (41) consiste en une collerette radialement saillante issue de la rallonge (4) annulaire d'orientation axiale portant le contour antagoniste (341) et **en ce que** la collerette (41) est fixée sur le carter (3) de l'appareil d'accouplement hydrocinétique, en sorte que la rallonge forme une pièce unique avec le second entraîneur.

15. Montage selon l'une quelconque des revendications précédentes, **caractérisé en ce qu'**un voile de centrage (600) intervient entre l'entretoise et une rallonge (4) solidaire du second entraîneur (15, 41), **en ce que** la rallonge porte le contour antagoniste (341) tandis qu'un palier (603), tel qu'un roulement à billes, est interposé radialement entre un moyeu (602) solidaire du voile de centrage et la rallonge (4).

16. Montage selon l'une quelconque des revendications précédentes, **caractérisé en ce que** des douilles de centrage (161) interviennent entre l'entretoise (61) et respectivement le carter (62) du moteur à combustion interne du véhicule automobile et la cloche (14).

17. Montage selon l'une quelconque des revendications précédentes, **caractérisé en ce que** le contour (241) et le contour antagoniste (341) sont implantés au mois en majeure partie à l'intérieur du rotor (6) sous celui-ci.

## Claims

1. Rotating electrical machine assembly (2) for a motor vehicle, incorporating a rotor (6) surrounded by a stator (5) integral with a spacer (61) placed between the crankcase (62) of the motor vehicle's internal combustion engine, having a crankshaft (11) and a bell (14), **characterised in that** the bell (14) houses the sealed case (3) of a hydrokinetic coupling incorporating a mounting pin (30) protruding axially and closed at its free end, in which a first driver (12) connects the crankshaft (11) of the motor vehicle's internal combustion engine to a rigid support (13) holding the rotor (6) of the rotating electrical machine (2), **in that** a second driver (15, 4) is connected to the case (3) of the hydrokinetic coupling, **in that** the two drivers (12, 15) are interconnected by an interlocking linkage (241, 341) including a shape (241) for axial orientation held by the first driver (12) engaging with an opposite shape (341) for axial orientation held by the second driver (15, 4), **in that** the rigid support (13) is hollow and **in that** the shape (241) and the opposite shape (341) penetrate into the support (13).

2. Assembly according to claim 1, **characterised in that** the shape (241) and the opposite shape (341) are of the type with multiple teeth or flutings.

3. Assembly according to claim 1 or 2, **characterised in that** the shape (241) and the opposite shape (341) are installed for the most part at least inside the hollow support (13).

4. Assembly according to any one of the preceding claims, **characterised in that** the rigid support (13) is hollow and incorporates at its outer periphery an annular skirt for axial orientation constituting a support for the rotor (6).

5. Assembly according to the preceding claim, **characterised in that** the rigid support (13) constitutes a first part of the first driver (12), while being a single support with the first driver (12).

6. Assembly according to any one of the preceding claims, **characterised in that** the first driver (12) is rigid and incorporates a second central part (140) for transverse orientation relative to the axial axis of symmetry which contains said assembly.

7. Assembly according to the preceding claim, **characterised in that** the shape (241) is part of to an annular protuberance (240) for axial orientation integral centrally with the second part (140) of the first driver (12).

8. Assembly according to any one of claims 1 to 6, **characterised in that** the shape (241) is part of an annular protuberance (2400) for axial orientation connected to the rigid support (13).

9. Assembly according to the preceding claim, **characterised in that** the shape (241) is part of the hub (2400) of a torsion damper (700) connected to the rigid support (13).

10. Assembly according to the preceding claim, **characterised in that** the torsion damper (700) includes elastic devices with a circumferential action (705) mounted in the openings made opposite in the guide washers (702) placed either side of a hub flange (701) and **in that** one of elements of the guide washers (702) - hub (701) flange is integral with the hub (701), whereas the other of the elements of the hub (701) flange -guide washer (702) is fixed to the reinforcements (706), optionally continuous, which the rigid support (13) has at its inner periphery.

11. Assembly according to any one of the preceding claims, **characterised in that** the opposite shape (341) is part of an annular extension (4) for axial orientation mounted centrally on the mounting pin (30) of the hydrokinetic coupling (1).

12. Assembly according to the preceding claim, **characterised in that** the extension (4) has a fixing collar (41) protruding radially for the central part of the second driver (15).

13. Assembly according to the preceding claim, **characterised in that** the second driver (15) is axially flexible and is fixed at its outer periphery on to the fixing bushes (31) integral with the case (3) of the hydrokinetic coupling, for example by welding, on said case for use by an appliance of the standard type and to damp axial vibrations.

14. Assembly according to claim 12, **characterised in that** the second driver (41) consists of a collar protruding radially from the annular extension (4) for axial orientation bearing the opposite shape (341) and in which the collar (41) is fixed on the case (3) of the hydrokinetic coupling, such that the extension forms a single part with the second driver.

15. Assembly according to any one of the preceding claims, **characterised in that** a centring flange (600) acts between the spacer and an extension (4) integral with the second driver (15, 41), **in that** the extension bears the opposite shape (341) while a bearing (603), such as a ball bearing, is placed radially between a hub (602) integral with the centring flange and the extension (4).

16. Assembly according to any one of the preceding claims, **characterised in that** the centring bushes (161) act between the spacer (61) and the crankcase (62) of the internal combustion engine of the motor vehicle and the bell (14) respectively.

17. Assembly according to any one of the preceding claims, **characterised in that** the shape (241) and the opposite shape (341) are installed for the most part at least inside the rotor (6) under the latter.

## Patentansprüche

1. Montage einer rotierenden elektrischen Maschine (2) für Kraftfahrzeuge mit einem Rotor (6), der von einem Stator (8) umgeben ist, welcher fest mit einem Abstandsstück (61) verbunden ist, das zwischen dem Gehäuse (62) des Verbrennungsmotors des Kraftfahrzeugs, der eine Kurbelwelle (11) aufweist, und einer Glocke (14) eingefügt ist, **dadurch gekennzeichnet, dass** die Glocke (14) als Aufnahme für das dichte Gehäuse (3) eines hydrodynamischen Momentwandlers dient, das eine axial vorstehende Zentriernase (30) aufweist, die an ihrem freien Ende verschlossen ist, dass ein erster Mitnehmer (12) die Kurbelwelle (11) des Verbrennungsmotors des Kraftfahrzeugs mit einem starren Träger (13) verbindet, der den Rotor (6) der rotierenden elektrischen Maschine (2) trägt, dass ein zweiter Mitnehmer (15, 4) mit dem Gehäuse (3) des hydrodynamischen Momentwandlers verbunden ist, dass die beiden Mitnehmer (12, 15) anhand einer formschlüssigen Verbindung (241, 341) miteinander verbunden sind, die eine am ersten Mitnehmer (12) angebrachte axial ausgerichtete Kontur (241) umfasst, die komplementär mit einer am zweiten Mitnehmer (15, 4) angebrachten axial ausgerichteten Gegenkontur (341) zusammenwirkt, dass der starre Träger (13) hohlförmig ausgebildet ist und dass die Kontur (241) und die Gegenkontur (341) in den Träger (13) eindringen.

2. Montage nach Anspruch 1, **dadurch gekennzeichnet, dass** die Kontur (241) und die Gegenkontur (341) als Mehrzahn- oder Keilnuten-Kontur ausgebildet sind.

3. Montage nach Anspruch 1 oder 2, **dadurch gekennzeichnet, dass** die Kontur (241) und die Gegenkontur (341) wenigstens zum größten Teil im Innern des hohlförmigen Trägers (13) angeordnet sind.

4. Montage nach einem der vorangehenden Ansprüche, **dadurch gekennzeichnet, dass** der starre Träger (13) hohlförmig ausgebildet ist und an seinem äußeren Umfang eine axial ausgerichtete ringförmige Einfassung umfasst, die eine Lagerfläche für den Rotor (6) bildet.

5. Montage nach dem vorangehenden Anspruch, **dadurch gekennzeichnet, dass** der starre Träger (13) einen ersten Teil des ersten Mitnehmers (12) bildet, wobei er einstückig mit dem ersten Mitnehmer (12) ausgeführt ist.

6. Montage nach einem der vorangehenden Ansprüche, **dadurch gekennzeichnet, dass** der erste Mitnehmer (12) starr ist und einen mittleren zweiten Teil (140) mit Querausrichtung im Verhältnis zu der axialen Symmetrieachse umfasst, die die besagte Montage aufweist.

7. Montage nach dem vorangehenden Anspruch, **dadurch gekennzeichnet, dass** die Kontur (241) zu einer axial ausgerichteten ringförmigen Ausstülpung (240) gehört, die mittig fest mit dem zweiten Teil (140) des ersten Mitnehmers (12) verbunden ist.

8. Montage nach einem der Ansprüche 1 bis 6, **dadurch gekennzeichnet, dass** die Kontur (241) zu einer axial ausgerichteten ringförmigen Ausstülpung (2400) gehört, die mit dem starren Träger (13) verbunden ist.

9. Montage nach dem vorangehenden Anspruch, **dadurch gekennzeichnet, dass** die Kontur (241) zu der Nabe (2400) eines mit dem starren Träger (13) verbundenen Torsionsdämpfers (700) gehört.

10. Montage nach dem vorangehenden Anspruch, **dadurch gekennzeichnet, dass** der Torsionsdämpfer (700) umfangsmäßig wirksame elastische Organe (705) umfasst, die in Öffnungen eingesetzt sind, die gegenüberliegend in beiderseits einer Nabenscheibe (701) angeordneten Führungsscheiben (702) eingearbeitet sind, und **dass** eines der Elemente Führungsscheiben (702) - Nabenscheibe (701) fest mit der Nabe (701) verbunden ist, während das andere der Elemente Nabenscheibe (701) - Führungsscheibe (702) an gegebenenfalls durchgehenden Erhebungen (706) befestigt ist, die der starre Träger (13) an seinem inneren Umfang aufweist.

11. Montage nach einem der vorangehenden Ansprüche, **dadurch gekennzeichnet, dass** die Gegenkontur (341) zu einer axial ausgerichteten ringförmigen Verlängerung (4) gehört, die mittig an der Zentriernase (30) des hydrodynamischen Momentwandlers (1) angebracht ist.

12. Montage nach dem vorangehenden Anspruch, **dadurch gekennzeichnet, dass** die Verlängerung (4) einen radial vorstehenden Befestigungskragen (41) für den mittleren Teil des zweiten Mitnehmers (15) aufweist.

13. Montage nach dem vorangehenden Anspruch, **dadurch gekennzeichnet, dass** der zweite Mitnehmer (15) axial biegsam und an seinem äußeren Umfang an fest mit dem Gehäuse (3) des hydrodynamischen Momentwandlers verbundenen Befestigungshülsen (31) oder direkt, beispielsweise durch Schweißen, an dem besagten Gehäuse zwecks Verwendung eines Momentwandlers in Standardausführung und zur Dämpfung der axialen Vibrationen befestigt ist.

14. Montage nach Anspruch 12, **dadurch gekennzeichnet, dass** der zweite Mitnehmer (41) aus einem radial vorstehenden Kragen besteht, der von der die Gegenkontur (341) tragenden, axial ausgerichteten ringförmigen Verlängerung (4) ausgeht, und **dass** der Kragen (41) am Gehäuse (3) des hydrodynamischen Momentwandlers befestigt ist, so dass die Verlängerung einteilig mit dem zweiten Mitnehmer ausgeführt ist.

15. Montage nach einem der vorangehenden Ansprüche, **dadurch gekennzeichnet, dass** eine Zentrierscheibe (600) zwischen dem Abstandsstück und einer fest mit dem zweiten Mitnehmer (15, 41) verbundenen Verlängerung (4) zum Einsatz kommt, dass die Verlängerung die Gegenkontur (341) trägt, während ein Lager (603), etwa ein Kugellager (341), radial zwischen einer fest mit der Zentrierscheibe verbundenen Nabe (602) und der Verlängerung (4) eingefügt ist.

16. Montage nach einem der vorangehenden Ansprüche, **dadurch gekennzeichnet, dass** Zentrierhülsen (161) zwischen dem Abstandsstück (61) und dem Gehäuse (62) des Verbrennungsmotors des Kraftfahrzeugs bzw. der Glocke (14) zum Einsatz kommen.

17. Montage nach einem der vorangehenden Ansprüche, **dadurch gekennzeichnet, dass** die Kontur (241) und die Gegenkontur (341) wenigstens zum größten Teil im Innern des Rotors (6) unter diesem angeordnet sind
